# DEMANDE DE BREVET EUROPEEN

(11) **EP 2 463 003 A1**
(43) Date de publication de la demande: **13.06.2012**
(21) Numéro de dépôt: 10380149.4
(22) Date de dépôt: 10.12.2010
(51) Int. Cl.: A63H 33/38, B42D 1/00

(54) **Dispositif de reliure de livres pour enfants**

(71) Demandeur: Legrand, Christian Noël Guy, 11110 Nonthaburi (TH)
(72) Inventeur: Legrand, Christian Noël Guy, 11110 Nonthaburi (TH)
(74) Mandataire: Gil-Vega, Victor

(57) **Abrégé**

Le dispositif de reliure est prévu pour son application sur les livres pour enfants (1) constitués de plusieurs planches épaisses (2) qui peuvent être en mousse ou un matériau similaire, ces planches (2) étant reliées corrélativement entre elles au moyen de feuilles en papier respectives (3) collées sur les faces de ces planches (2) et portant les motifs du livre tels que des légendes, des dessins, etc... La nouveauté de l'invention consiste en ce que le livre (1) dans son ensemble est renforcé au moyen d'un dos (4) constitué par deux ou trois couches, une couche de toile intermédiaire (5) qui constitue le moyen de renforcement proprement dit et une ou deux couches externes en papier (6 et 7), la première, si elle existe, ou la toile en elle-même pour la fixation du dos (4) au livre (1), la feuille de papier extérieure (7) étant au préalable sérigraphiée avec les motifs appropriés afin de constituer la face externe du dos (4) sur le livre (1). Figures 1 et 3.

## Description

### OBJET DE L'INVENTION

La présente invention fait référence à un dispositif de reliure de livres pour enfants, applicable concrètement aux livres étant constitués par plusieurs planches de mousse reliées entre elles au moyen de feuilles de papier correspondantes où se trouvent les motifs du livre pour enfants, qu'il s'agisse d'un texte, de dessins ou même de figures moulées sur ces planches correspondant à un puzzle.

L'objet de l'invention est de renforcer l'union de toutes les planches qui constituent les feuilles du livre et en définitive d'établir un moyen de reliure facile à appliquer, facile structuralement et pouvant être imprimé avec tout type de sérigraphie.

### ANTECEDENT DE L'INVENTION.

La manière la plus simple de relier un livre est basée sur l'application d'une planche en carton comme pièce unique, qui constitue la couverture avant et arrière et le dos du livre lui-même, cette pièce ou planche de carton étant dotée de cannelures qui délimitent les zones de collage.

Ce système de reliure, bien qu'il soit extrêmement simple et facile à réaliser, et donc peu coûteux en ce qui concerne la main d'oeuvre, présente un inconvénient : pour les livres en carton d'une épaisseur de 10 à 12 mm., lorsqu'un enfant les ouvre - et c'est bien aux enfants qu'est destiné ce type de livre - il peut introduire son doigt entre le dos et les feuilles du livre, de manière à ce que quand il essaye de le retirer, il se fait mal, car plus il essaye de vouloir retirer son doigt plus le livre se ferme et plus il se blesse.

Il existe un autre système basé sur le fait de recouvrir le dos des livres entièrement en carton avec une toile, celle-ci étant recouverte au préalable par un papier afin d'obtenir un bon collage, car une toile sans papier ne colle pas, et laisse passer les tâches de colle rendant le produit invendable.

Ce système ou procédé de "papier toile" pour la reliure de livres pour enfants, est très connu, bien qu'il soit plus coûteux quant à la main d'oeuvre et au matériau que la reliure à base d'une unique pièce en carton.

De plus, il faut tenir compte que le papier toile sur lequel la toile est imprimée en couleurs, est très coûteux s'il est acquis en petites quantités.

Par conséquent, dans le cas où la reliure se base sur l'application d'un dos en toile, celle-ci ne permettra pas d'obtenir une jolie impression à quatre couleurs, et si le dos est entièrement en carton, comme cela a été dit plus haut, conjointement avec la couverture avant et la couverture arrière, l'on n'obtient pas une sécurité optimale pour l'enfant qui, comme cela a été dit, est en bas âge, et est âgé de moins de 36 mois.

Une autre manière d'obtenir un dos, dans ce cas-là avec une impression optimale, est celle de recouvrir celui-ci avec un papier imprimé, mais alors le livre n'est pas suffisamment solide en ce qui concerne l'union des différentes planches de mousse qui en constituent les feuilles.

### DESCRIPTION DE L'INVENTION

Le dispositif de reliure des livres pour enfants objet de l'invention a été conçu pour résoudre la problématique exposée antérieurement , en se basant sur une solution simple mais à grande efficacité.

Plus concrètement, le dispositif de l'invention est prévu pour être appliqué aux livres pour enfants qui sont constitués de plusieurs planches épaisses de mousse, reliées corrélativement entre elles par des feuilles en carton mince ou en papier où sont imprimés les motifs du livre, de manière à ce que bien que ces feuilles en papier ou en carton mince unissent de manière corrélative toutes les planches qui constituent les feuilles du livre, il en ressort cependant que le dos de celui-ci n'est pas bien renforcé, ou ce qui revient au même, qu'il n'est pas relié de manière adéquate.

Le dispositif de reliure de l'invention, étant applicable aux livres auxquels on a fait référence auparavant, présente donc la particularité d'être constitué par un dos se composant de deux ou trois couches, une couche intermédiaire en toile ou une ou deux externes en papier, l'une de celles-ci pouvant être intérieure au moyen de laquelle on obtient une fixation sur le dos proprement dit du livre, et l'autre externe sur laquelle ont été imprimés antérieurement les motifs souhaités, tel que le titre du livre, la maison d'édition, le contenu de celui-ci, etc...

De cette manière on obtient un dos de reliure qui d'une part est recouvert de papier imprimé en couleurs, réalisé au préalable avant d'être fixé à la toile, et d'autre part et en correspondance avec la face opposée et interne de cette toile, on peut situer une deuxième feuille de papier au moyen de laquelle le dos du livre est fixé ; le livre est donc renforcé de manière adéquate en ce qui concerne son dos, dont le renforcement est établi par la toile intégrée à l'intérieur entre les deux feuilles de papier citées.

### DESCRIPTION DES DESSINS

Afin d'apporter un complément à la description qui va être faite ci-après et dans le but d'aider à une meilleure compréhension des caractéristiques de l'invention, selon un exemple préféré de réalisation pratique de celle-ci, on accompagne comme partie intégrante de cette description, un jeu de dessins où, à caractère illustratif et non limitatif, il a été représenté ce qui suit:
La figure 1.- Elle montre une vue en section du dos formé par trois couches, une couche intermédiaire en toile et deux couches externes en papier, formant la reliure objet de l'invention.
La figure 2.- Elle montre une application pratique du dos de la reliure appliqué à un livre pour enfants dont les feuilles sont constituées par des planches épaisses de mousse.
La figure 3.- Elle montre une vue en élévation latérale du livre représenté sur la figure antérieure, avec deux feuilles constituées par deux planches en position d'ouverture , où l'on voit l'union corrélative entre les différentes pages par la feuille en papier ou en carton mince intérieure collée aux planches ; extérieurement le dos du livre inclut le renforcement formé par les trois couches superposées représentées sur la figure 1.

### REALISATION PREFERÉE DE L'INVENTION

Comme on peut voir sur les figures citées, le dispositif de reliure objet de l'invention est applicable aux livres pour enfants (1) qui sont constitués par plusieurs planches épaisses (2), qui peuvent être en mousse, ou en tout autre matériau approprié, celles-ci étant corrélativement reliées entre elles de manière superposée au moyen de feuilles correspondantes en papier ou en carton mince (3), qui peuvent être sérigraphiées avec les motifs correspondant du livre, tels qu'un texte de conte, de légendes, etc... les planches pouvant être aussi (2) moulées avec des formes de figures pour constituer un puzzle s'y référant.

Donc, à partir de ces caractéristiques, le dispositif de reliure est constitué par un dos (4) qui donne rigidité et solidité au livre (1), ce dos (4) étant formé par une toile (5) et une ou deux couches externes (6 et 7) en papier, de manière à ce que la feuille de papier (6), par exemple, puisse être utilisée pour fixer l'ensemble ou le dos (4) sur le livre (1), et la feuille de papier (7) puisse être utilisée pour l'impression des divers motifs, la sérigraphie ayant été effectuée sur celle-ci préalablement à la fixation sur la toile (5).

C'est à dire, le dos (4) sera constitué par une toile (5) dont l'une des faces peut être fixée à une feuille de papier (6) qui permet, par l'encollage, une pleine fixation de ce dos (4) au livre (1) ; sur la face opposée ou externe et sur la toile (5) on fixe une feuille de papier (7) sérigraphiée au préalable avec les motifs ou les légendes souhaitées, et on obtient ainsi un dos recouvert de papier imprimé à quatre couleurs et un dos renforcé dû à la toile elle-même (5) intercalée et fixée entre les deux feuilles de papier (6 y 7).

## Revendications

1. Dispositif de reliure de livres pour enfants , applicable aux livres constitués par plusieurs planches épaisses de mousse ou d'un matériau similaire, reliées entre elles corrélativement au moyen de feuilles de papier qui protègent toutes les faces des planches ; sur ce papier est imprimé les motifs du livre, qu'il s'agisse de dessins, de légendes ou de tout autre motif, **caractérisé en ce que** cela consiste à fixer un dos de renforcement (4) de deux ou trois couches sur le dos proprement dit du livre (1), constitué par les planches (2), le dos de renforcement (4) étant constitué par deux ou trois couches, l'une intermédiaire en toile et une ou deux externes (6 et 7) en papier.

2. Dispositif de reliure de livres pour d'enfants, selon la revendication 1, **caractérisé en ce qu'**une des feuilles de papier (6) fixée à la toile (5) ou la toile elle-même (5) du dos (4) constitue le moyen de fixation sur le dos du livre (1), et la feuille de papier opposée (7) et qui reste à l'extérieur du dos (4), est au préalable serigraphiée avec un motif ou une légende, avant qu'elle ne soit fixée sur la toile proprement dite (5) ; cette feuille de papier (7) constituant la couverture extérieure du dos proprement dit (4).
